# EUROPÄISCHE PATENTSCHRIFT

(11) **EP 1 764 881 B1**
(45) Veröffentlichungstag und Bekanntmachung des Hinweises auf die Patenterteilung: **16.07.2008**
(21) Anmeldenummer: 06120622.3
(22) Anmeldetag: 14.09.2006
(51) Int. Cl.: H01R 43/048

(54) **Crimpeinrichtung**
Crimping device
Dispositif de sertissage

(30) Priorität: 19.09.2005 EP 05108628
(43) Veröffentlichungstag der Anmeldung: 21.03.2007
(73) Patentinhaber: Komax Holding AG, 6036 Dierikon (CH)
(72) Erfinder: Imgrüt, Peter, 6340 Baar (CH)
(74) Vertreter: Gaussmann, Andreas

(56) Entgegenhaltungen:
- DE-A1- 19 622 390
- US-A- 5 119 311
- US-A- 6 067 828
- US-A- 6 161 407
- US-A1- 2004 007 041

## Beschreibung

Die Erfindung betrifft eine Crimpeinrichtung und ein Verfahren zum Verbinden eines Crimpkontaktes mit einem Kabel, bei der Kabelleiter und Kabelisolation mit dem Crimpkontakt mittels Crimper und Amboss verbindbar sind und die dabei am Amboss auftretende Crimpkraft mittels Kraftsensor messbar ist gemäss der Definition des unabhängigen Patentanspruchs.

Aus der Patentschrift US 5 937 505 ist eine Crimppresse bekannt geworden, mittels der ein elektrischer Kontakt mit einem Kabelende verbindbar ist. Ein Crimpstempel verbindet zusammen mit einem Crimpamboss den Crimpkontakt mit dem Kabelende, wobei die beim Crimpvorgang auftretende Kraft im Crimpamboss mittels eines Kraftsensors messbar ist.

Nachteilig ist bei solchen Einrichtungen, dass die gesamte Crimpkraft (Leiter- und Isolationscrimpkraft) gemessen wird. Weiter nachteilig ist, dass der Sensor in einem Verschleissteil eingebaut ist.

Aus der Patentschrift US 6 067 828 ist eine Crimpeinrichtung, gemäß dem Oberbegriff des Anspruchs 1, bekannt geworden, bei der zur Herstellung einer Crimpverbindung ein Leitercrimper und ein Isolationscrimper und für beide Crimper ein gemeinsamer Amboss vorgesehen ist. Der Leitercrimper ist mit einem Kraftsensor versehen und der Isolationscrimper ist mit einem Kraftsensor versehen, wobei die Kraftsensoren die auf den Crimpkontakt einwirkenden Crimpkräfte und Störkräfte messen.

Hier will die Erfindung Abhilfe schaffen. Die Erfindung, wie sie in Anspruch 1 gekennzeichnet ist, löst die Aufgabe, die Nachteile der bekannten Einrichtung zu vermeiden und eine Einrichtung sowie ein Verfahren schaffen, die eine präzise Messung der Crimpkraft ermöglichen.

Vorteilhafte Weiterbildungen der Erfindung sind in den abhängigen Patentansprüchen angegeben.

Die durch die Erfindung erreichten Vorteile sind im wesentlichen darin zu sehen, dass die für die Herstellung des Leitercrimp notwendige Kraft messbar ist. Die Kraft im Leiteramboss wird auf nur einen Sensor übertragen. Der Kraftverlauf während des Crimpvorganges wird erfasst und ausgewertet, wobei aufgrund der Kraftkurve die Qualität der Crimpverbindung geprüft wird. Die erfindungsgemässe Kraftmessung wird den hohen Anforderungen an die Qualitätssicherung gerecht.

Bei der erfindungsgemässen Einrichtung ist je Crimper ein Amboss vorgesehen, wobei die an einem Leiteramboss auftretende Crimpkraft mittels Kraftsensor messbar ist.

Anhand der beiliegenden Figuren wird die vorliegende Erfindung näher erläutert.

Es zeigen:
Fig. 1 eine erfindungsgemässe Crimppresse,
Fig. 2 ein Unterwerkzeug der Crimppresse,
Fig. 3 Crimper, Ambosse und Crimpkontakt vor dem Crimpen,
Fig. 4, Fig. 5 Crimper, Ambosse und Crimpkontakt beim Crimpen,
Fig. 6 den Leiteramboss mit Kraftsensor und
Fig. 7 Einzelheiten des Kraftsensors.

Fig. 1 zeigt eine erfindungsgemässe Crimppresse 1 bestehend aus einem ersten Gehäuse 2, an dem ein ein Getriebe 4 antreibender Pressenmotor 3 angeordnet ist. Am Getriebeausgang ist eine Exzentereinrichtung vorgesehen, die die Rotationsbewegung des Motors 3 und des Getriebes 4 in eine auf einen Pressenschlitten 5 übertragbare lineare Auf-/Abbewegung umwandelt, wobei der Pressenschlitten 5 mittels Führungen 6 geführt ist. Zur Herstellung einer Crimpverbindung zwischen einem Crimpkontakt 22 und einem Kabel 18 ist ein am Pressenschlitten 5 angeordnetes Oberwerkzeug 7 mit Leitercrimper 8, Isolationscrimper 9 und Messerstössel 10 vorgesehen, wobei das Oberwerkzeug 7 mit einem Unterwerkzeug 11 zusammenarbeitet. Das Unterwerkzeug 11 umfasst einen Ambossteil 15, einen Sensorteil 16 und einen ersten Trägerteil 17. Die zu verarbeitenden Crimpkontakte 22 sind Bestandteile eines Kontaktgurtes 12, der mittels Kontaktvorschub 13 vorschiebbar ist. Ein Vorschubmotor 14 treibt den Kontaktvorschub 13 an.

Fig. 2 zeigt das Unterwerkzeug 11 mit dem Ambossteil 15, dem Sensorteil 16 und dem ersten Trägerteil 17. Am Ambossteil 15 angeordnet ist ein Leiteramboss 19 und ein Isolationsamboss 21. Am Sensorteil 16 ist ein Kraftsensor 20 angeordnet, auf den die im Leiteramboss 19 auftretende Kraft einwirkt, wobei der Kraftsensor 20 wiederum am ersten Trägerteil 17 abgestützt ist. Der erste Tägerteil 17 selbst ist am ersten Gehäuse 2 abgestützt.

Fig. 3 zeigt die Crimper 8,9, den Leiteramboss 19, den Isolationsamboss 21 und einen Crimpkontakt 22 des Kontaktgurtes 12 vor dem Crimpvorgang. Der gegurtete Crimpkontakt 22 liegt mit seinem Leitercrimp 23 auf dem Leiteramboss 19 und mit seinem Isolationscrimp 24 auf dem Isolationsamboss 21. Das am Ende abisolierte Kabel 18 ist oberhalb des Crimpkontaktes 22 positioniert, wobei der freie Kabelleiter 25 über dem Leitercrimp 23 und die Kabelisolation 26 über dem Isolationscrimp 24 liegt. Der Leitercrimp 23 bzw. der Isolationscrimp 24 ist mehrheitlich V-förmig und nach oben geöffnet. Das Kabelende wird mit der Absenkbewegung der Crimper 8,9 in den Leitercrimp 23 bzw. in den Isolationscrimp 24 eingelegt.

Fig. 4 zeigt die Crimper 8,9, den Leiteramboss 19 und den Isolationsamboss 21 beim Crimpen des Crimpkontaktes 22 des Kontaktgurtes 12, wobei wie in Fig. 5 gezeigt, der Leitercrimp 23 und der Isolationscrimp 24 plastisch deformiert werden. Der Leitercrimp 23 umfasst die Litzen des Kabelleiters 25 und der Isolationscrimp 24 umfasst die Kabelisolation 26. Der Crimpkontakt 22 wird beim Crimpvorgang vom Kontaktgurt 12 getrennt.

Fig. 6 zeigt den Leiteramboss 19 mit dem Kraftsensor 20, auf den die beim Crimpvorgang im Leiteramboss 19 auftretende Kraft einwirkt. Der Leiteramboss 19 stützt sich an einem Sensorkörper 27 ab, der sich wiederum am ersten Trägerteil 17 abstützt. Anstelle des einen Kraftsensors 20 können auch mehrere Kraftsensoren vorgesehen sein, die die im Leiteramboss 19 auftretende Kraft messen. Beispielsweise können am Leiteramboss 19 angeordnete Dehnmesssstreifen die Crimpkraft messen.

Fig. 7 zeigt Einzelheiten des Kraftsensors 20 mit dem Sensorkörper 27. Ein die Kraft des Leiteramboss 19 erfassendes scheibenförmiges Piezoelement 28 ist zwischen einer ersten Scheibe 29 und einer zweiten Scheibe 30 angeordnet und mittels eines Kunststoffringes 31 gegen den Sensorkörper 27 elektrisch isoliert. Sensorkörper 27 und erste Scheibe 29 sind aus einem Stück gefertigt, wobei die zweite Scheibe 30 auf den Sensorkörper 27 schraubbar ist. In einer Folie 32 integrierte Leiterbahnen führen das Signal des Piezoelementes 28 einem Stecker 33 zu.

In einer weiteren Ausführungsvariante ist der Sensorkörper 27 als Gewindeschraube mit Schraubenkopf ausgebildet und die erste Scheibe 29 als lose Scheibe mit Bohrung ausgebildet. Die Gewindeschraube durchdringt die Bohrung und das Piezoelement 28. Die zweite Scheibe 30 wird mit ihrem Innengewinde auf das Ende der Gewindeschraube aufgeschraubt und anschliessend werden die beiden Scheiben 29,30 mittels des Schraubenkopfes verschraubt bis die notwendige Vorspannung des Piezoelementes 28 erreicht ist.

## Patentansprüche

1. Crimpeinrichtung zum Verbinden eines Crimpkontaktes (22) mit einem Kabel (18), bei der Kabelleiter (25) und Kabelisolation (26) mit dem Crimpkontakt (22) mittels Crimper (8,9) und Amboss (19,21) verbindbar sind und die dabei am Amboss (19,21) auftretende Crimpkraft mittels Kraftsensor (20) messbar ist,
**dadurch gekennzeichnet,**
**dass** je Crimper (8,9) ein Amboss (19,21) vorgesehen ist, ein Leiteramboss und ein Isolationsamboss, und die an dem Leiteramboss (19) auftretende Crimpkraft mittels mindestens eines Kraftsensors (20) messbar ist.

2. Crimpeinrichtung nach Anspruch 1,
**dadurch gekennzeichnet,**
**dass** sich der Leiteramboss (19) am Kraftsensor (20) abstützt, der sich wiederum an einem Trägerteil (17) abstützt.

3. Crimpeinrichtung nach Anspruch 2,
**dadurch gekennzeichnet,**
**dass** der Kraftsensor (20) einen Sensorkörper (27) aufweist, der als Träger für ein die Kraft des Leiteramboss (19) erfassendes Piezoelement (28) dient.

4. Crimpeinrichtung nach Anspruch 3,
**dadurch gekennzeichnet,**
**dass** das Piezoelement (28) scheibenförmig ist und zwischen einer ersten Scheibe (29) und einer zweiten Scheibe (30) angeordnet ist, wobei die Scheiben (29,30) am Sensorkörper (27) angeordnet sind.

5. Verfahren zum Verbinden eines Crimpkontaktes mit einem Kabel, bei welchem eine Crimpeinrichtung nach einem der Patentansprüche 1 bis 4 verwendet wird.

## Claims

1. Crimping device for fastening a crimp contact (22) to a wire (18), the wire conductor (25) and wire insulation (26) being fastenable to the crimp contact (22) by means of crimper (8, 9) and anvil (19, 21), and the crimping force that thereby arises on the anvil (19, 21) being measurable by means of force sensor (20),
**characterized in that**
provided for each crimper (8, 9) is an anvil (19, 21), a conductor anvil and an insulation anvil, and **in that** the crimping force that arises on the conductor anvil (19) is measurable by means of at least one force sensor (20).

2. Crimping device according to Claim 1,
**characterized in that**
the conductor anvil (19) rests on the force sensor (20) which in turn rests on a first supporting part (17).

3. Crimping device according to Claim 2,
**characterized in that**
the force sensor (20) has a sensor body (27) that serves as support (19) for a piezoelectric element (28) that responds to the force of the conductor anvil (19).

4. Crimping device according to Claim 3,
**characterized in that**
the piezoelectric element (28) is disk shaped and arranged between a first disk (29) and a second disk (30), the disks (29, 30) being arranged on the sensor body (27).

5. Method of fastening a crimp contact to a wire, wherein a crimping device according to one of claims 1 to 4 is used.

## Revendications

1. Dispositif de sertissage pour relier un contact de sertissage (22) à un câble (18), dans lequel le conducteur (25) et l'isolation (26) du câble sont aptes à être reliés au contact (22) à l'aide d'une pince à sertir (8, 9) et d'une matrice de sertissage (19, 21), et la force de sertissage qui apparaît alors au niveau de la matrice de sertissage (19, 21) est apte à être mesurée à l'aide d'un capteur de force (20),
**caractérisé en ce qu'**il est prévu pour chaque pince de sertissage (8, 9) une matrice de sertissage (19, 21), à savoir une matrice pour conducteur et une matrice pour isolation, et la force de sertissage qui apparaît au niveau de la matrice pour conducteur (19) est apte à être mesurée à l'aide d'au moins d'un capteur de force (20).

2. Dispositif de sertissage selon la revendication 1, **caractérisé en ce que** la matrice pour conducteur (19) est en appui sur le capteur de force (20), qui s'appuie lui-même sur un élément de support (17).

3. Dispositif de sertissage selon la revendication 2, **caractérisé en ce que** le capteur de force (20) comporte un corps de capteur (27) qui sert de support pour un élément piézoélectrique (28) détectant la force de la matrice pour conducteur (19).

4. Dispositif de sertissage selon la revendication 3, **caractérisé en ce que** l'élément piézoélectrique (28) a la forme d'un disque et est disposé entre un premier disque (29) et un second disque (30), les disques (29, 30) étant disposés sur le corps de capteur (27).

5. Procédé pour relier un contact de sertissage à un câble, selon lequel on utilise un dispositif de sertissage selon l'une des revendications 1 à 4.
